# EUROPÄISCHE PATENTSCHRIFT

(11) **EP 2 397 251 B1**
(45) Veröffentlichungstag und Bekanntmachung des Hinweises auf die Patenterteilung: **17.04.2013**
(21) Anmeldenummer: 10166161.9
(22) Anmeldetag: 16.06.2010
(51) Int. Cl.: B23Q 1/00, B08B 3/02, B24C 1/08, B23Q 11/10

(54) **Entgratwerkzeug für eine Werkzeugspindel einer Werkzeugmaschine sowie Verfahren zum Hochdruckentgraten**
Deburring tool for a tool spindle of a machine tool and method for high-pressure deburring
Outil d'ébavurage pour une broche d'outil d'une machine-outil et procédé d'ébavurage haute tension

(43) Veröffentlichungstag der Anmeldung: 21.12.2011
(73) Patentinhaber: Schwäbische Werkzeugmaschinen GmbH, 78713 Schramberg-Waldmössingen (DE)
(72) Erfinder: Weber, Stefan, 78662 Bösingen (DE)
(74) Vertreter: Rank, Christoph

(56) Entgegenhaltungen:
- EP-A2- 0 669 187
- DE-A1- 4 403 327
- US-A- 4 598 617
- US-A- 4 818 159

## Beschreibung

Die vorliegende Erfindung betrifft ein Entgratwerkzeug zum Hochdruckentgraten von Werkstücken mit einer Entgratdüse nach dem Oberbegriff des Anspruch 1.

Ein solches Entgratwerkzeug ist aus der EP 0 669 187 bakett. Außerdem betrifft die Erfindung eine Werkzeugmaschine mit einem solchem Entgratwerkzeug und ein Verfahren zum Hochdruckentgraten.

Insbesondere in der Serienfertigung von Automobilteilen aus Aluminium kommt das Verfahren des Hochdruckentgratens zum Einsatz. Dabei werden spezielle Maschinen verwendet, bei denen ein eine Hochdruckdüse ("Entgratdüse") aufweisendes Entgratwerkzeug mittels Roboter oder konventionellen Maschinenachsen zum Werkstück und zur zu entgratenden Position geführt wird. Die Druckerzeugung erfolgt stationär mittels einer Hochdruckpumpe und wird mittels Rohren und Schläuchen zur Entgratdüse geführt. Die Drücke beim Hochdruckentgraten betragen meist 300 bis 800 bar. Als Entgratmedium kann Wasser, Emulsion oder auch Öl eingesetzt werden, wobei das Hochdruckentgraten oft mit dem Waschen kombiniert.

Es ist die Aufgabe der vorliegenden Erfindung, das Hochdruckentgraten insbesondere für Werkstücke, die an einer Werkzeugmaschine mittels einer eine Kühlflüssigkeitszufuhr aufweisenden Werkzeugspindel bearbeitet werden, zu vereinfachen.

Diese Aufgabe wird bei dem eingangs genannten Entgratwerkzeug erfindungsgemäß dadurch gelöst, dass das Entgratwerkzeug als Wechselwerkzeug für eine eine Kühlflüssigkeitszufuhr aufweisende Werkzeugspindel einer Werkzeugmaschine ausgebildet ist und eine Hochdruckerzeugungsvorrichtung aufweist, die die über die Werkzeugspindel zugeführte Kühlflüssigkeit auf einen zum Hochdruckentgraten erforderlichen Hochdruck erhöht und als Entgratflüssigkeit an die Entgratdüse liefert.

Das erfindungsgemäße Entgratwerkzeug kann auf 1- oder mehrspindligen Werkzeugmaschinen ("Bearbeitungszentren") zum Einsatz kommen. Das Entgratwerkzeug mit seiner Entgratdüse kann über das Werkzeugwechselsystem der Werkzeugmaschine in die Werkzeugspindel eingewechselt und dann über die Maschinenachsen möglichst exakt auf die zu entgratende Stelle positioniert werden. Weil das Werkstück beim Entgraten noch in exakt derselben Position wie bei der vorangegangenen Bearbeitung gespannt ist, erfolgt im Vergleich zu bekannten Hochdruckentgratmaschinen eine genauere Positionierung der Entgratdüse zum Werkstück. Dies verbessert das Entgratergebnis und reduziert das Risiko von Beschädigungen am Werkstück durch eine Kollision der Entgratdüse (Entgratlanze) mit dem Werkstück. Der besondere Vorteil für den Kunden liegt darin, dass er in vielen Fällen nicht in eine spezielle Maschine zum Hochdruckentgraten investieren muss.

Bei herkömmlichen Werkzeugmaschinen wird der Werkzeugspindel Kühlflüssigkeit (konventioneller Kühlschmierstoff) mit einem "normalen" Hochdruck von ca. 70 bar (max. 150 bar in Sonderausführung mit geringen Querschnitten bzw. Volumenströmen) zugeführt und dann in der Werkzeugspindel weiter bis zum Werkzeug geführt. Allerdings funktioniert mit diesem normalen Hochdruck das Hochdruckentgraten nicht, und das Zuführen der Kühlflüssigkeit mit höheren Drücken ist mit konventionellen Werkzeugspindeln auch nicht möglich, da die Drehdurchführung und die Dichtungen in der Werkzeugspindel für solche höheren Drücke nicht geeignet sind.

Der zum Hochdruckentgraten erforderliche Hochdruck von mindestens ca. 200 bar, insbesondere 300 bis 800 bar, wird daher erfindungsgemäßen erst "nach" der Werkzeugspindel durch eine Hochdruckerzeugungsvorrichtung im Entgratwerkzeug selbst erzeugt. Das Entgratwerkzeug wird über die Standardschnittstelle der Werkzeugspindel (z.B. Hohlschaftkegel-Schnittstelle (HSK)) angekuppelt, und die Kühlflüssigkeitszufuhr zum Entgratwerkzeug erfolgt über die innere Kühlmittelzufuhr der Werkzeugspindel.

Bei besonders bevorzugten Ausführungsformen des erfindungsgemäßen Entgratwerkzeugs ist die Hochdruckerzeugungsvorrichtung von der Werkzeugspindel antreibbar. Die Energie für die Druckerhöhung wird also aus der Rotation der motorangetriebenen iiverkzeugspindei bezogen. Auf einen zusätzlichen Antriebsmotor für die Hochdruckerzeugungsvorrichtung kann somit verzichtet werden. Die Hochdruckerzeugung im Entgratwerkzeug kann mit unterschiedlichen Prinzipien erfolgen.

In einer besonders bevorzugten ersten Weiterbildung ist die Hochdruckerzeugungsvorrichtung als Hochdruckpumpe ausgebildet, deren Pumpenelement mit der Werkzeugspindel drehgekoppelt wird. Möglich ist beispielsweise der Einsatz von Pumpensystemen, wie Radialkolben- oder Zahnradpumpen, die über die Werkzeugspindel angetrieben werden und deren Gehäuse über eine Drehmomentstütze rotatorisch an der Werkzeugmaschine fixiert ist. Üblicherweise werden solche Pumpen mit einer Drehzahl von ca. 2000 U/min betrieben. Möglich sind auch Pumpensysteme, bei denen ein Pumpkolben über ein Umlenkgetriebe durch die Werkzeugspindel angetrieben wird. Dabei wird mittels eines Gewindetriebs die Spindelrotation in eine axiale Kolbenbewegung umgesetzt. Die Druckerzeugung erfolgt nach dem Prinzip einer Wasserspritzpistole. Die Kolbenbewegung komprimiert die Flüssigkeit, welche der Düse zugeführt wird. Eine Drehmomentstütze ist ebenfalls erforderlich. Dieser Prozess arbeitet im Gegensatz zu den vorgenannten Pumpensystemen nicht kontinuierlich. Vor dem Komprimieren ist jeweils ein Saughub erforderlich, bei dem der Zylinder wieder mit der zu komprimierenden Kühlflüssigkeit befüllt wird.

In einer zweiten Weiterbildung ist die Hochdruckerzeugungsvorrichtung als hydraulischer Druckübersetzer ausgebildet, der den zum Hochdruckentgraten erforderlichen Hochdruck von über 200 bar hydraulisch aus der mit ca. 70 bar zugeführten Kühlflüssigkeit erzeugt. Hierbei kann das gesamte Entgratwerkzeug mit der Werkzeugspindel drehgekoppelt sein.

In einer dritten Weiterbildung ist die Hochdruckerzeugungsvorrichtung als Turbine ("Turbinenpumpe") ausgebildet, die mit der Werkzeugspindel drehgekoppelt wird und durch ihre Rotation in der zugeführten Kühlflüssigkeit den zum Hochdruckentgraten erforderlichen Hochdruck erzeugt.

Je nach Ausführung der Hochdruckerzeugungsvorrichtung ist entweder zumindest das Gehäuse des Entgratwerkzeugs über eine Drehmomentabstützung an der Werkzeugmaschine drehfest fixierbar oder aber das gesamte Entgratwerkzeug mit der Werkzeugspindel drehgekoppelt.

Die Erfindung betrifft auch eine Werkzeugmaschine zum Bearbeiten von Werkstücken mit einer Werkstückhalterung und mindestens einer Werkzeugspindel zur wahlweisen Aufnahme eines von mehreren Werkzeugen, wobei für eine Bearbeitung eines Werkstücks die Werkstückhalterung und die Werkzeugspindel relativ zueinander bewegbar sind und wobei die Werkzeugspindel eine sich bis zum aufgenommenen Werkzeug erstreckende Kühlmittelzufuhr aufweist, sowie mit einem wie oben ausgebildeten Entgratwerkzeug.

Der Vorteil der erfindungsgemäßen Werkzeugmaschine liegt darin, dass maschinenseitig nur geringe Veränderungen notwendig sind. Aus heutiger Sicht ist - zumindest für den Zeitraum des Entgratvorgangs - lediglich eine verbesserte Filtrierung der dem Entgratwerkzeug zugeführten Kühlflüssigkeit erforderlich. Weitere maschinenseitige Anpassungen sind nicht notwendig. Die Ausstattung der Werkzeugmaschine mit einer Drehmomentstütze und einer inneren Kühlflüssigkeitszufuhr in der Werkzeugspindel sind heute Standard bei Bearbeitungszentren. Ebenso ist von Vorteil, dass sich beim Hochdruckentgraten die Hochdruckerzeugungsvorrichtung im Arbeitsraum der Werkzeugmaschine befindet. Damit sind Sicherheitsrisiken durch die maschinenseitig bereits vorhandenen Sicherheitseinrichtungen, wie Sicherheitsverkleidung, Verriegelung usw., ausgeschlossen. Des Weiteren ist es nicht erforderlich, dass die Hochdruckerzeugungsvorrichtung leckagefrei arbeitet, weil eventuell austretende Entgratflüssigkeit -wie bisher auch schon die Kühlflüssigkeit - im Arbeitraum aufgefangen wird.

Das Entgratwerkzeug kann entweder mit der Werkzeugspindel mitdrehen oder zumindest teilweise mittels einer Drehmomentstütze der Werkzeugmaschine am Gehäuse drehfest fixiert sein.

Besonders bevorzugt ist das Entgratwerkzeug in einem Werkzeugmagazin eines für die Werkzeugspindel vorgesehenen Werkzeugwechselsystems aufgenommen, um bei Bedarf in die Werkzeugspindel eingewechselt zu werden.

Die Erfindung betrifft schließlich auch noch ein Verfahren zum Hochdruckentgraten von Werkstücken, die in einer Werkzeugmaschine bearbeitet werden, mittels einer unter Hochdruck auf das zu entgratende Werkstück gerichteten Entgratflüssigkeit, wobei ein Entgratwerkzeug als Wechselwerkzeug in eine Werkzeugspindel der Werkzeugmaschine eingewechselt wird, die eine bis zum Entgratwerkzeug führende Kühlflüssigkeitszufuhr aufweist, und wobei die über die Werkzeugspindel zugeführte Kühlflüssigkeit im Entgratwerkzeug auf den zum Hochdruckentgraten erforderlichen Hochdruck erhöht und als Entgratflüssigkeit verwendet wird.

Vorzugsweise bleibt beim Hochdruckentgraten das Werkstück noch in exakt derselben Position wie bei einer vorangegangenen graterzeugenden Bearbeitung gespannt.

Weitere bevorzugte Ausgestaltungen der Erfindung sind Gegenstand der Unteransprüche. Weitere Vorteile der Erfindung ergeben sich aus der Beschreibung und der Zeichnung. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: eine Seitenansicht der Werkzeugmaschine mit dem erfindungsgemäßen Entgratwerkzeug; und
- Fig. 2: eine vergrößerte Detailansicht des in Fig. 1 gezeigten Entgratwerkzeugs.

Die in **Fig. 1** gezeigte Werkzeugmaschine (horizontales Bearbeitungszentrum) **1** weist einen Maschinenrahmen **2** mit mindestens einer horizontalen Werkzeugspindel **3** und mit einer Werkstückhalterung **4** zur Aufnahme von Werkstücken **5** auf, wobei für eine Bearbeitung eines Werkstücks 5 die Werkzeugspindel 3 relativ zu der Werkstückhalterung 4 verfahrbar ist. Die Werkzeugspindel 3 dient zur wahlweisen Aufnahme von Werkzeugen **6,** die in einem Werkzeugmagazin **7** eines automatischen Werkzeugwechselsystems aufgenommen sind und jeweils in die Werkzeugspindel 3 eingewechselt werden.

Die Werkzeugspindel 3 weist eine sich bis zum aufgenommenen Werkzeug 6 erstreckende innere Kühlmittelzufuhr **8** (Fig. 2) auf, über die eine Kühlflüssigkeit **9** bis zum Werkzeug 6 geführt wird, um dort über kleine Bohrungen auszutreten und dadurch das Werkzeug 6 zu kühlen. Die durch einen Filter **10** gefilterte Kühlflüssigkeit 9 wird von einer Pumpe **11** mit einem maschinenseitigen Druck von ca. 70 bar über eine Drehdurchführung **12** und die innere Kühlmittelzufuhr 8 bis an die Standardschnittstelle **13** (z.B. HSK) der Werkzeugspindel 3 geliefert, über die das jeweils aufgenommene Werkzeug 5 angekuppelt ist.

Zum Hochdruckentgraten eines Werkstücks 5 ist ein Entgratwerkzeug **20** vorgesehen, das als Wechselwerkzeug für die Werkzeugspindel 3 ausgebildet ist. Wie in **Fig. 2** im Detail gezeigt, weist das Entgratwerkzeug 20 eine Entgratlanze **21** mit zwei oder mehr Entgratdüsen **22** auf, über die eine Entgratflüssigkeit unter einem Hochdruck auf das zu entgratende Werkstück 5 gerichtet wird. Im Entgratwerkzeug 20 ist dazu eine Hochdruckerzeugungsvorrichtung **23** vorgesehen, welche die über die innere Kühlmittelzufuhr 8 mit ca. 70 bar zugeführte Kühlflüssigkeit 9 auf den zum Hochdruckentgraten erforderlichen Hochdruck von 300 bis 800 bar erhöht und als Entgratflüssigkeit an die Entgratdüsen 22 liefert. Die Druckerhöhung auf den zum Hochdruckentgraten erforderlichen Hochdruck wird also erst nach bzw. stromabwärts der Werkzeugspindel 3 im Entgratwerkzeug 20 selbst erzeugt.

Die Hochdruckerzeugung in der Hochdruckerzeugungsvorrichtung 23 kann mit unterschiedlichen, an sich bekannten Prinzipien erfolgen.
- Möglich ist der Einsatz von Pumpensystemen, wie Radialkolben- oder Zahnradpumpen, die über die Werkzeugspindel 3 angetrieben werden und deren Pumpgehäuse **24** über eine am Entgratwerkzeug 20 vorgesehene Drehmomentstütze **25** am Maschinenrahmen 2 rotatorisch fixiert ist. Üblicherweise werden solche Pumpen mit einer Drehzahl von ca. 2000 U/min betrieben, wobei mit der Werkzeugspindel 3 auch höhere Drehzahlen möglich wären.
- Möglich sind auch Pumpensysteme, bei denen ein Zylinder über ein Umlenkgetriebe durch die Werkzeugspindel 3 angetrieben wird. Dabei wird mittels eines Gewindetriebs die Spindelrotation in eine axiale Kolbenbewegung umgesetzt. Die Kolbenbewegung komprimiert die Flüssigkeit, welche den Entgratdüsen 23 zugeführt wird. Auch hier ist das Pumpgehäuse 24 über die Drehmomentstütze 25 am Maschinenrahmen 2 rotatorisch fixiert ist.
- Neben den genannten Pumpensystemen, bei denen die Energie für die Druckerzeugung durch die Rotation der Werkzeugspindel 3 erzeugt wird, können auch rein hydraulisch betriebene Systeme eingesetzt werden, bei denen die Energie zur Druckerhöhung mittels eines Druckübersetzers hydraulisch aus der mit 70 bar zugeführten Kühlflüssigkeit erzeugt wird. Hier kann sich das gesamte Entgratwerkzeug 20 mit der Werkzeugspindel 3 mitdrehen, d.h., eine Drehmomentstütze ist nicht erforderlich.
- Eine weitere Möglichkeit ist der Einsatz eines Turbinensystems, bei dem die Kühlflüssigkeit mit 70 bar in eine Turbine eingespritzt wird. ("Turbinenpumpe"). Die Turbine erhöht durch ihre schnelle Rotation die kinetische Energie und damit den Druck der Kühlflüssigkeit auf bis zu 300 bar oder mehr.

Das Entgratwerkzeug 20 mit seinen Entgratdüse 22 kann über das Werkzeugwechselsystem der Werkzeugmaschine 1 in die Werkzeugspindel 3 eingewechselt und dann über die Maschinenachsen der bewegbaren Werkstückhalterung 4 möglichst exakt auf die zu entgratende Stelle des Werkstücks 5 positioniert werden. Weil das Werkstück 5 beim Entgraten noch in exakt derselben Position wie bei der vorangegangenen Bearbeitung gespannt ist, erfolgt im Vergleich zu bekannten Hochdruckentgratmaschinen eine genauere Positionierung der Entgratdüsen 22 zum Werkstück 5. Dies verbessert das Entgratergebnis und reduziert das Risiko von Beschädigungen am Werkstück 5 durch eine Kollision der Entgratlanze 21 mit dem Werkstück 5. Der besondere Vorteil für den Kunden liegt darin, dass er in vielen Fällen nicht in eine spezielle Maschine zum Hochdruckentgraten investieren muss. Ebenso ist von Vorteil, dass sich die Hochdruckerzeugungsvorrichtung 23 im Arbeitsraum der Werkzeugmaschine 1 befindet. Damit sind Sicherheitsrisiken durch die maschinenseitigen Sicherheitseinrichtungen, wie Sicherheitsverkleidung, Verriegelung usw., ausgeschlossen. Des Weiteren ist es nicht erforderlich, dass die Hochdruckerzeugungsvorrichtung 23 leckagefrei arbeitet, weil eventuell austretende Entgratflüssigkeit - wie bisher auch schon die Kühlflüssigkeit 9 - im Arbeitraum aufgefangen wird.

## Patentansprüche

1. Entgratwerkzeug (20) zum Hochdruckentgraten von Werkstücken (5), mit mindestens einer Entgratdüse (22), über die eine Entgratflüssigkeit auf das zu entgratende Werkstück (5) gerichtet wird, wobei
das Entgratwerkzeug (20) als Wechselwerkzeug für eine eine Kühlflüssigkeitszufuhr (8) aufweisende Werkzeugspindel (3) einer Werkzeugmaschine (1) ausgebildet ist, **dadurch gekennzeichnet, dass**, das Entgratwerkzeug (20) eine Hochdruckerzeugungsvorrichtung (23) auf- weist, die die über die Werkzeugspindel (3) zugeführte Kühlflüssigkeit (9) auf einen zum Hochdruckentgraten erforderlichen Hochdruck erhöht und als Entgratflüssigkeit an die Entgratdüse (22) liefert.

2. Entgratwerkzeug nach Anspruch 1, **dadurch gekennzeichnet, dass** die Hochdruckerzeugungsvorrichtung (23) von der Werkzeugspindel (3) antreibbar ist.

3. Entgratwerkzeug nach Anspruch 1 oder 2, **dadurch gekennzeichnet, dass** die Hochdruckerzeugungsvorrichtung (23) als Hochdruckpumpe ausgebildet ist, deren Pumpenelement mit der Werkzeugspindel (3) drehgekoppelt wird.

4. Entgratwerkzeug nach Anspruch 1 oder 2, **dadurch gekennzeichnet, dass** die Hochdruckerzeugungsvorrichtung (23) als hydraulischer Druckübersetzer ausgebildet ist, der den zum Hochdruckentgraten erforderlichen Hochdruck hydraulisch aus der zugeführten Kühlflüssigkeit (9) erzeugt.

5. Entgratwerkzeug nach Anspruch 1 oder 2, **dadurch gekennzeichnet, dass** die Hochdruckerzeugungsvorrichtung (23) als Turbine ausgebildet ist, die mit der Werkzeugspindel (3) drehgekoppelt wird und durch ihre Rotation in der zugeführten Kühlflüssigkeit (9) den zum Hochdruckentgraten erforderlichen Hochdruck erzeugt.

6. Entgratwerkzeug nach einem der vorhergehenden Ansprüche, **dadurch gekennzeichnet, dass** zumindest das Gehäuse (24) des Entgratwerkzeugs (20) an der Werkzeugmaschine (1) drehfest fixierbar ist.

7. Entgratwerkzeug nach einem der Ansprüche 1 bis 5, **dadurch gekennzeichnet, dass** das gesamte Entgratwerkzeug (20) mit der Werkzeugspindel (3) drehgekoppelt ist.

8. Entgratwerkzeug nach einem der vorhergehenden Ansprüche, **dadurch gekennzeichnet, dass** die Hochdruckerzeugungsvorrichtung (23) zum Erzeugen eines Hochdrucks von mindestens ca. 200 bar, insbesondere im Bereich von ca. 300 bis ca. 800 bar, ausgebildet ist.

9. Werkzeugmaschine (1) zum Bearbeiten von Werkstücken (5), mit einer Werkstückhalterung (4) und mindestens einer Werkzeugspindel (3) zur wahlweisen Aufnahme eines von mehreren Werkzeugen (6), wobei für eine Bearbeitung eines Werkstücks (5) die Werkstückhalterung (4) und die Werkzeugspindel (3) relativ zueinander bewegbar sind und wobei die Werkzeugspindel (3) eine sich bis zum aufgenommenen Werkzeug (6) erstreckende Kühlmittelzufuhr (8) aufweist, sowie mit einem Entgratwerkzeug (20) nach einem der vorhergehenden Ansprüche.

10. Werkzeugmaschine nach Anspruch 9, **dadurch gekennzeichnet, dass** zumindest ein Teil des Entgratwerkzeugs (20) über eine Drehmomentstütze (25) drehfest fixiert ist.

11. Werkzeugmaschine nach Anspruch 9 oder 10, **dadurch gekennzeichnet, dass** das Entgratwerkzeug (20) in einem Werkzeugmagazin (7) eines für die Werkzeugspindel (3) vorgesehenen Werkzeugwechselsystems aufgenommen ist.

12. Verfahren zum Hochdruckentgraten von Werkstücken (5), die in einer Werkzeugmaschine (1) bearbeitet werden, mittels einer unter Hochdruck auf das zu entgratende Werkstück (5) gerichteten Entgratflüssigkeit, wobei ein Entgratwerkzeug (20) als Wechselwerkzeug in eine Werkzeugspindel (3) der Werkzeugmaschine (1) eingewechselt wird, die eine bis zum Entgratwerkzeug (20) führende Kühlflüssigkeitszufuhr (8) aufweist, und wobei die über die Werkzeugspindel (3) zugeführte Kühlflüssigkeit (9) im Entgratwerkzeug (20) auf den zum Hochdruckentgraten erforderlichen Hochdruck erhöht und als Entgratflüssigkeit verwendet wird.

13. Verfahren nach Anspruch 12, **dadurch gekennzeichnet, dass** das Werkstück (5) beim Hochdruckentgraten noch in exakt derselben Position wie bei einer vorangegangenen graterzeugenden Bearbeitung gespannt ist.

## Claims

1. Deburring tool (20) for high-pressure deburring of workpieces (5), comprising at least one deburring nozzle (22) through which a deburring liquid is directed onto the workpiece (5) to be deburred, wherein the deburring tool (20) is designed as an interchangeable tool for a tool spindle (3) of a machine tool (1), the tool spindle comprising a coolant supply (8),
**characterized in that** the deburring tool (20) comprises a high pressure-generating device (23), which increases the pressure of the coolant (9) supplied via the tool spindle (3) to a high pressure, which is required for high-pressure deburring, and supplies the coolant as deburring liquid to the deburring nozzle (22).

2. Deburring tool according to claim 1, **characterized in that** the high pressure-generating device (23) can be driven by the tool spindle (3).

3. Deburring tool according to claim 1 or 2, **characterized in that** the high pressure-generating device (23) is designed as a high-pressure pump, the pump element of which is coupled with the tool spindle (3) for co-rotation therewith.

4. Deburring tool according to claim 1 or 2, **characterized in that** the high pressure-generating device (23) is designed as a hydraulic pressure intensifier which hydraulically generates the high pressure, which is required for high-pressure deburring, from the supplied coolant (9).

5. Deburring tool according to claim 1 or 2, **characterized in that** the high pressure-generating device (23) is designed as a turbine which is coupled with the tool spindle (3) for co-rotation therewith and generates, through its rotation in the supplied coolant (9), the high pressure which is required for high-pressure deburring.

6. Deburring tool according to any one of the preceding claims, **characterized in that** at least the housing (24) of the deburring tool (20) can be non-rotationally fixed to the machine tool (1).

7. Deburring tool according to any one of the claims 1 to 5, **characterized in that** the entire deburring tool (20) is coupled with the tool spindle (3) for co-rotation therewith.

8. Deburring tool according to any one of the preceding claims, **characterized in that** the high pressure-generating device (23) is designed to generate a high pressure of at least approximately 200 bar, in particular, of a range between approximately 300 to approximately 800 bar.

9. Machine tool (1) for processing workpieces (5), comprising a workpiece holder (4) and at least one tool spindle (3) for selectively receiving one of a plurality of tools (6), wherein for processing a workpiece (5), the workpiece holder (4) and the tool spindle (3) can be moved relative to each other and wherein the tool spindle (3) has a coolant supply (8) that extends to the received tool (6), and also comprising a deburring tool (20) according to any one of the preceding claims.

10. Machine tool according to claim 9, **characterized in that** at least part of the deburring tool (20) is non-rotationally fixed via a torque support (25).

11. Machine tool according to claim 9 or 10, **characterized in that** the deburring tool (20) is accommodated in a tool magazine (7) of a tool change system provided for the tool spindle (3).

12. Method for high-pressure deburring of workpieces (5), which are processed in a machine tool (1), by means of a deburring liquid directed under high pressure onto the workpiece (5) to be deburred, wherein a deburring tool (20) is inserted as interchangeable tool into a tool spindle (3) of the machine tool (1), the tool spindle comprising a coolant supply (8) that extends to the deburring tool (20), and wherein the pressure of the coolant (9) supplied via the tool spindle (3) is increased in the deburring tool (20) to the high pressure which is required for high-pressure deburring and the coolant is used as deburring liquid.

13. Method according to claim 12, **characterized in that** during high-pressure deburring, the workpiece (5) is still clamped in exactly the same position as during previous processing in which the burr was generated.

## Revendications

1. Outil d'ébavurage (20) dévolu à l'ébavurage haute pression de pièces usinées (5), comportant au moins une buse d'ébavurage (22) par l'intermédiaire de laquelle un fluide d'ébavurage est dirigé vers la pièce (5) à ébavurer, ledit outil d'ébavurage (20) étant réalisé sous la forme d'un outil interchangeable destiné à une broche (3) porte-outils équipant une machine-outil (1) et munie d'une arrivée (8) de fluide de refroidissement, **caractérisé par le fait que** ledit outil d'ébavurage (20) présente un dispositif (23) générateur de haute pression par lequel le fluide de refroidissement (9), affluant par l'intermédiaire de la broche (3) porte-outils, est amené à une haute pression requise par l'ébavurage haute pression, puis délivré à la buse d'ébavurage (22) en tant que fluide d'ébavurage.

2. Outil d'ébavurage selon la revendication 1, **caractérisé par le fait que** le dispositif (23), générateur de haute pression, peut être entraîné par la broche (3) porte-outils.

3. Outil d'ébavurage selon la revendication 1 ou 2, **caractérisé par le fait que** le dispositif (23), générateur de haute pression, est réalisé sous la forme d'une pompe haute pression dont l'élément de pompage est couplé en rotation à la broche (3) porte-outils.

4. Outil d'ébavurage selon la revendication 1 ou 2, **caractérisé par le fait que** le dispositif (23), générateur de haute pression, est réalisé sous la forme d'un multiplicateur hydraulique de pression par lequel la haute pression, requise par l'ébavurage haute pression, est engendrée hydrauliquement à partir du fluide de refroidissement (9) affluant.

5. Outil d'ébavurage selon la revendication 1 ou 2, **caractérisé par le fait que** le dispositif (23), générateur de haute pression, est réalisé sous la forme d'une turbine qui est couplée en rotation à la broche (3) porte-outils et engendre dans le fluide de refroidissement (9) affluant, sous l'effet de sa rotation, la haute pression requise par l'ébavurage haute pression.

6. Outil d'ébavurage selon l'une des revendications précédentes, **caractérisé par le fait qu'**au moins le carter (24) dudit outil d'ébavurage (20) peut être assujetti à la machine-outil (1) avec verrouillage rotatif.

7. Outil d'ébavurage selon l'une des revendications 1 à 5, **caractérisé par le fait que** ledit outil d'ébavurage (20) est couplé en rotation à la broche (3) porte-outils, dans son intégralité.

8. Outil d'ébavurage selon l'une des revendications précédentes, **caractérisé par le fait que** le dispositif (23), générateur de haute pression, est conçu pour engendrer une haute pression mesurant au moins environ 200 bar et située, en particulier, dans la plage d'environ 300 à environ 800 bar.

9. Machine-outil (1) affectée à l'usinage de pièces (5), comprenant un porte-pièces (4) et au moins une broche (3) porte-outils destinée à recevoir, sélectivement, l'un de plusieurs outils (6), sachant que ledit porte-pièces (4) et ladite broche (3) porte-outils peuvent être animés de mouvements relatifs, en vue de l'usinage d'une pièce (5), et sachant que ladite broche (3) porte-outils présente une arrivée (8) de fluide de refroidissement qui s'étend jusqu'à l'outil (6) intégré ; ainsi qu'un outil d'ébavurage (20) conforme à l'une des revendications précédentes.

10. Machine-outil selon la revendication 9, **caractérisée par le fait qu'**au moins une partie de l'outil d'ébavurage (20) est consignée à demeure avec verrouillage rotatif, par l'intermédiaire d'un support (25) de couples de rotation.

11. Machine-outil selon la revendication 9 ou 10, **caractérisée par le fait que** l'outil d'ébavurage (20) est logé dans un magasin d'outillage (7) d'un système de remplacement d'outils, prévu pour la broche (3) porte-outils.

12. Procédé d'ébavurage haute pression de pièces (5) usinées dans une machine-outil (1), au moyen d'un fluide d'ébavurage dirigé sous haute pression vers la pièce (5) à ébavurer, un outil d'ébavurage (20) étant intégré, en tant qu'outil interchangeable, dans une broche (3) porte-outils de ladite machine-outil (1) qui est dotée d'une arrivée (8) de fluide de refroidissement gagnant ledit outil d'ébavurage (20), et le fluide de refroidissement (9), affluant par l'intermédiaire de ladite broche (3) porte-outils, étant amené à la haute pression requise par l'ébavurage haute pression, dans ledit outil d'ébavurage (20), puis utilisé en tant que fluide d'ébavurage.

13. Procédé selon la revendication 12, **caractérisé par le fait que** la pièce usinée (5) demeure abloquée, au cours de l'ébavurage haute pression, exactement au même emplacement que lors d'un usinage précédent générant des bavures.
